# EUROPÄISCHE PATENTSCHRIFT

(11) **EP 0 476 313 B1**
(45) Veröffentlichungstag und Bekanntmachung des Hinweises auf die Patenterteilung: **14.02.1996**
(21) Anmeldenummer: 91113735.4
(22) Anmeldetag: 16.08.1991
(51) Int. Cl.: A47B 87/00, A47B 17/00

(54) **Büromöbelkombination**
Combination of office furniture
Combinaison de meubles de bureau

(30) Priorität: 07.09.1990 DE 4028453
(43) Veröffentlichungstag der Anmeldung: 25.03.1992
(73) Patentinhaber: DYES GMBH BÜROMÖBELFABRIK, D-31848 Bad Münder (DE)
(72) Erfinder: Korb, Daniel, W-7032 Sindelfingen (DE)
(74) Vertreter: Fleck, Hermann-Josef, Dr.-Ing.

(56) Entgegenhaltungen:
- EP-A- 0 123 972
- GB-A- 564 942
- GB-A- 2 217 588

## Beschreibung

Die Erfindung betrifft eine Büromöbelkombination aus mehreren Büromöbeln, insbesondere Bürotischen, die ein Gestell aus einer einheitlichen Quertraverse mit seitlichen Beinen aufweisen und die mittels nicht selbststehender, mit Bolzen und Aufnahmen versehener Koppelelemente miteinander verbindbar sind, wobei die Koppelelemente im Außenquerschnitt an den Außenquerschnitt der Quertraversen angepaßt sind und in Längsrichtung der Quertraversen eine vorgegebene, identische Abmessung aufweisen.

Büromöbelkombinationen dieser Art sind durch die DE-U-75 17 546 bzw. die GB-A-20 25 211 bekannt. Bei diesen bekannten Büromöbelkombinationen wird in der Regel eine einfache Steckverbindung, die durch Schrauben, Splinte oder dgl. gesichert wird, oder eine Rastverbindung mit Rastbolzen und Rastaufnahmen gewählt. Diese Verbindungen sind aber nicht einfach herstellbar oder sind nicht stabil genug.

Aus der DE-U-82 29 796 ist ein Koppelelement bekannt, das als Z-förmiges Winkelstück ausgebildet ist, mit einem Schenkel flächig an der Unterseite der Quertraverse befestigt ist und mit einem von der Quertraverse abstehenden Schenkel das anzusetzende Büromöbel, z.B. eine Verbindungsplatte, trägt. Dabei ist der die Verbindungsplatte tragende Schenkel des Winkelstückes mit nach oben stehenden Bolzen versehen, die in entsprechende Sacklöcher auf der Unterseite der Verbindungsplatte eingeführt werden. Diese Z-förmigen Winkelstücke sind keine geeigneten Koppelelemente, um eine feste Verbindung auch zwischen zwei gleichen Bürotischen zu schaffen, da die Verbindung jederzeit durch Verstellung der Anbauteile in vertikaler Richtung unbeabsichtigt gelöst werden kann.

Wie die DE-U-77 39 584 zeigt, ist es auch bekannt, Anbauteile über horizontale Steckverbindungen aus Zapfen und Löchern miteinander zu verbinden. Auch diese Verbindung ist für eine Büromöbelkombination nicht ausreichend, da die Steckverbindungen allein durch Reibungsschluß gehalten werden und eine unlösbare Verbindung ausscheidet, um die Büromöbelkombination jederzeit wieder ändern zu können.

Es ist Aufgabe der Erfindung, für eine Büromöbelkombination der eingangs erwähnten Art ein Koppelelement zu schaffen, mit dem leicht und schnell eine feste, jedoch wieder leicht lösbare Verbindung zwischen benachbarten Möbelteilen hergestellt werden kann.

Diese Aufgabe wird nach der Erfindung dadurch gelöst, daß die Aufnahmen in die Stirnseiten der Quertraversen eingebracht sind, daß die Aufnahmen der Quertraversen als Bolzen drehbar gelagerte Verriegelungsbolzen tragen, daß die Verriegelungsbolzen mit exzentrischen Verriegelungsköpfen oder mit abstehenden Spannbolzen an beiden Stirnseiten der Koppelelemente vorstehen und daß durch Verdrehen der Verrieglungsbolzen die in die Aufnahmen der Quertraversen eingeführten Verriegelungsköpfe oder Verriegelungsbolzen sich selbst darin verspannen oder die Aufnahmen in den Quertraversen hintergreifen und so die Quertraversen an dem Koppelelement und gegeneinander verspannen.

Das Koppelelement bildet eine getrennte Einheit, die direkt mit den Aufnahmen oder Spannbolzen an den Stirnseiten der Quertraversen verbunden werden kann, wobei immer eine feste Verbindung erreicht wird. Mit den Verriegelungsbolzen kann sowohl eine Verspannung quer als auch längs der Verriegelungsbolzen erreicht werden. Dies hängt nur davon ab, ob die Verriegelungsköpfe in der Aufnahme verspannen oder hinter der Aufnahme verspannen und verriegeln. Auch mit der Verstellung der Spannblöcke in den anders ausgebildeten Koppelelementen wird eine Verriegelung der Spannbolzen im Koppelelement erreicht. Sowohl die Verdrehung der Verriegelungsbolzen als auch die Verstellung der Spannblöcke läßt sich leicht ohne Werkzeuge vornehmen.

Eine optisch ansprechende Ausgestaltung wird dadurch erreicht, daß die Quertraversen und die Koppelelemente einen Querschnitt nach Art eines Langloches aufweisen, wobei die größere Abmessung horizontal ausgerichtet ist und daß die Abmessung der Koppelelemente in Längsrichtung der miteinander zu verbindenden Quertraversen etwa 25 mm beträgt.

Ist nach einer weiteren Ausgestaltung vorgesehen, daß die Koppelelemente zwei halbkreisförmige Endteile aufweisen, die mit einem senkrecht zum Durchmesser stehenden Verbindungssteg einstückig miteinander verbunden und auf der gegenüberliegenden Seite unter Bildung eines Kabelkanals mittels eines Deckels verschließbar sind, dann kann ein Kabelkanal in der ähnlich aufgebauten Quertraverse auch über Koppelstellen hinweg weitergeführt werden.

Für die Drehlagerung der Verriegelungsbolzen ist nach einer Ausgestaltung vorgesehen, daß in den Endteilen der Koppelelemente Durchgangsbohrungen eingebracht sind, in die unverdrehbar die Tragbolzen eingesetzt und an beiden Stirnseiten des Koppelelementes vorstehen, und daß in exzentrischen Durchgangsbohrungen der Tragbolzen die Verriegelungsbolzen drehbar gelagert sind.

Ist nach einer Ausgestaltung vorgesehen, daß die Verriegelungsköpfe als getrennte Teile exzentrisch auf die Enden der Verriegelungsbolzen unverdrehbar aufgesetzt sind und daß die im Querschnitt runden Verriegelungsköpfe in der Entspannstellung mit dem Querschnitt der Tragbolzen bündig sind, während sie in der Spannstellung um die Exzentrizität über eine Seite der Tragbolzen vorstehen, dann können in der Entspannstellung die Verriegelungsbolzen mit ihren Verriegelungsköpfen leicht in die Aufnahmen der Quertraversen eingeschoben und in die Spannstellung verdreht werden. Die eindeutige Stellung der Tragbolzen und damit der darin drehbar gelagerten Verriegelungsbolzen wird dadurch sichergestellt, daß die Tragbolzen mit Abflachungen versehen und in entsprechend abgeflachten Aufnahmen der Quertraversen und/oder der Durchgangsbohrungen in den Endteilen der Kopplungselemente unverdrehbar gehalten sind.

Die Verdrehung der Verriegelungsbolzen wird dadurch bewerkstelligt, daß die Endteile und die Tragbolzen mit teilweise über ihren Umfang verlaufenden Schlitzen versehen sind, über die Zugang zu Sacklochaufnahmen in den Verriegelungsbolzen gegeben ist und daß durch den Schlitz ein Hebel eingeführt ist, der L-förmig ausgebildet und mit seinem Ende unverlierbar, jedoch drehbar in der Sacklochaufnahme des Verriegelungsbolzens gehalten ist.

Eine zusätzliche Verspannung der beiden miteinander zu verbindenden Quertraversen an dem Koppelelement wird dadurch erhalten, daß die Verriegelungsköpfe an den den Tragbolzen zugekehrten Stirnseiten als Spannkurven ausgebildet sind, die eine Aufnahme in einer Abschlußplatte der Quertraverse hintergreifen und die miteinander zu verbindenden Quertraversen in Richtung zum Koppelelement ziehen.

Freibleibende Stirnseiten der Quertraversen, die entweder mit Aufnahmen oder Spannbolzen versehen sind, werden nach einer weiteren Ausgestaltung mit Abdeckelementen abgedeckt. Dabei können die Aufnahmen bzw. die Spannbolzen mit zur Festlegung der Abdeckelemente ausgenützt werden.

Die Erfindung wird anhand von in den Zeichnungen dargestellten Ausführungsbeispielen näher erläutert. Es zeigt:
- Fig. 1: eine perspektivische Ansicht eines Tischgestelles mit einer Quertraverse, an die mittels eines Koppelelementes eine weitere Quertraverse angebracht ist,
- Fig. 2: schematisch die Koppelstelle zwischen zwei Bürotischen,
- Fig. 3: die Seitenansicht eines ersten Ausführungsbeispiels eines Koppelelementes,
- Fig. 4: das Koppelelement in Draufsicht mit Tragbolzen und Verriegelungsbolzen, wobei ein Bereich im Schnitt entlang der Linie IV-IV der Fig. 3 dargestellt ist,
- Fig. 5: die Draufsicht auf das Grundelement des Koppelelementes mit dem Deckel,
- Fig. 6: die Draufsicht auf das Grundelement,
- Fig. 7: die Seitenansicht des Grundelementes,
- Fig. 8: einen Querschnitt durch den Verriegelungskopf des Verriegelungsbolzens entlang der Linie VIII-VIII der Fig. 4,
- Fig. 9: einen Querschnitt durch das Koppelelement entlang der Linie IX-IX der Fig. 3,
- Fig. 10: einen Teilschnitt durch das Koppelelement entlang der Linie X-X der Fig. 4,
- Fig. 11: einen Vertikalschnitt durch eine Koppelstelle mit einem anders gestalteten Verriegelungsbolzen und
- Fig. 12: den Horizontalschnitt durch die Koppelstelle nach Fig. 11.

Anhand der Fig. 1 wird der Grundaufbau eines Tischgestelles 10 eines Bürotisches näher erläutert. Die Quertraverse 11 verbindet die oberen Enden der beiden Tischbeine 12. An den unteren Enden der Tischbeine 12 sind zur Rückseite hin die kurzen Fußelemente 13 und zur Vorderseite hin die langen Fußelemente 14 angebracht. Im Ausführungsbeispiel sind an den Längskanten der Quertraverse 11, die eine etwa langlochartige Außenform aufweist, Führungen 19 für die gelenkige und schwenkbare Anbringung der vier Tragarme 15 angebracht. Ober diese Tragarme 15 kann die Höhe und die Neigung der nicht dargestellten Arbeitsplatte verändert werden. An der Unterseite der Arbeitsplatte sind die beiden Führungsschienen 18 angebracht, die parallel zueinander ausgerichtet sind und von der Vorderseite zur Rückseite verlaufen. In diesen Führungsschienen 18 sind Schlitten verstellbar geführt, an denen die freien Enden der Tragarme 15 mittels ihrer Gelenkachsen 17 angelenkt sind.

Durch die Koppelstangen 18 sind die Tragarme 15 paarweise gekoppelt und können jeweils gemeinsam verschwenkt werden. Auf diese Weise kann nur die Vorderseite oder nur die Rückseite der Arbeitsplatte angehoben oder gesenkt werden. Werden alle vier Tragarme gleich und gemeinsam verschwenkt, dann ändert sich die Höhe der Arbeitsplatte, wobei eine voreingestellte Neigung beibehalten wird.

An die linke Stirnseite der Quertraverse 11 wird mittels des Koppelelementes 20 eine weitere Quertraverse 11' angeschlossen. Diese Quertraverse 11' kann Teil eines weiteren Bürotisches oder eines anderen Büromöbels sein. Die rechte Stirnseite der Quertraverse 11 ist mittels des Abdeckelementes 60 abgedeckt.

Die vergrößerte Teilansicht nach Fig. 2 zeigt die Kopplung zweier Bürotische. Die Tischbeine 12 und 12' der beiden Bürotische schließen direkt an und die Arbeitsplatten 19 und 19' stehen in einem Abstand zueinander, der durch die Abmessung des Koppelelementes 20 in Längsrichtung der Quertraversen 11 und 11' gegeben ist. Die Arbeitsplatten 19 und 19' stehen über die schwenkbaren Tragarme 15 und 15' mit den Quertraversen 11 und 11' in Verbindung. Die Tischbeine 12 und 12' können auch so mit den Quertraversen 11 und 11' verbunden werden, daß zwischen ihnen derselbe Zwischenraum entsteht wie zwischen den Arbeitsplatten 19 und 19'.

Die Fig. 3 bis 10 zeigen ein erstes Ausführungsbeispiel eines Koppelelementes 20. Wie die Fig. 3 zeigt, ist der Außenquerschnitt des Koppelelementes 20 ein liegendes Langloch und entspricht dem Außenquerschnitt der Quertraversen 11 und 11', so daß das Koppelelement 20 einen allseitig bündigen Übergang zwischen den Quertraversen 11 und 11' schafft.

Das Grundelement des Koppelelementes 20 ist das den Fig. 6 und 7 entnehmbare Gußteil, das aus den beiden halbkreisförmigen Endteilen 24 und 25 und dem Verbindungssteg 21 besteht. Die Endteile 24 und 25 haben eine abgeflachte Durchgangsbohrung 27 zur unverdrehbaren Aufnahme von Tragbolzen 30, wie der Fig. 4 zu entnehmen ist. Wie mit dem Bezugszeichen 23 am Endteil 25 angegeben ist, kann hier ein Deckel 22 schwenkbar gelagert werden. Wie Fig. 3 zeigt, schließt dieser Deckel 22 den Kabelkanal 28. Ist der Aufbau der Quertraversen 11 und 11' gleich, dann ergibt sich ein durchgehender Kabelkanal, der auch an den Koppelstellennicht unterbrochen wird.

Die Tragbolzen 30 ragen zu beiden Seiten an dem Koppelelement 20 heraus und haben eine exzentrische Durchgangsbohrung 31, in der der Verriegelungsbolzen 33 drehbar gelagert ist. Die Exzentrizitäten der Durchgangsbohrungen 31 sind jeweils nach den Längskanten verlagert, wie in Fig. 4 der geschnittene Teil mit der Drehachse 32 erkennen läßt. Die Enden 39 der Verriegelungsbolzen 33 tragen die Verriegelungsköpfe 34 und 35, die unverdrehbar festgelegt sind, wie der Schnitt nach Fig. 8 zeigt.

Vom Kabelkanal 28 aus sind, wie Fig. 9 zeigt, mittig in die Endteile 24 und 25 Schlitze 26 eingebracht, die sich über einen Teil des Umfanges der Tragbolzen 30 erstrecken und sich in diesem fortsetzen. Über diese Schlitze 26 sind L-förmige Hebel 40 eingeführt und in Sacklochaufnahmen 38 der Verriegelungsbolzen 33 unverlierbar, jedoch frei drehbar gehalten, wie Fig. 10 zeigt. Mit diesen Hebeln 40 können die Verriegelungsbolzen 33 verdreht werden, wobei die Schlitze 26 den Hebel 40 führen. In der Entspannstellung, die der Einführstellung entspricht, schließen die runden Verriegelungsköpfe 34 und 35 mit der Außenkontur der Tragbolzen 30 ab, wie in Fig. 4 der rechte Tragbolzen 30 und Verriegelungsbolzen 33 zeigt. Daher kann der Tragbolzen 30 mit dem Verriegelungsbolzen 33 und seinen Verriegelungsköpfen 34 und 35 leicht in eine Aufnahme in der Stirnseite der Quertraverse 11 bzw. 11' eingeschoben werden.

Wird der Hebel 40 auf den Steg 21 gedreht und abgeklappt, dann nimmt der Verriegelungsbolzen 33 seine Spannstellung ein, in der die Verriegelungsköpfe 34 und 35 an der Innenseite Ober die Tragbolzen 30 vorstehen, wie der linke Teil der Fig. 4 erkennen läßt.

Ist die Aufnahme in der Abschlußplatte der Quertraversen 11 und 11' ausreichend tief, dann können die Verriegelungsköpfe 34 und 35 in der Aufnahme die Verriegelungsbolzen 33 so verspannen, daß die beiden Quertraversen 11 und 11' über das Koppelelement 20 fest miteinander verbunden sind.

Sind die Aufnahmen in den Abschlußplatten der Quertraversen 11 und 11' so angeordnet und abgestimmt, daß die den Tragbolzen 30 zugekehrten Stirnflächen der Verriegelungsköpfe 34 und 35 die Aufnahmen als Spannkurven hintergreifen, dann werden die Quertraversen 11 und 11' gegeneinander gezogen und am Koppelelement 20 verspannt und verriegelt. Die Kopplung der beiden Quertraversen 11 und 11' ist damit noch wesentlich verbessert, da die Spannkurven der Verriegelungsköpfe 34 und 35 die Aufnahmen teilweise hintergreifen, die ja mit den Durchgangsbohrungen 27 in den Endteilen 24 und 25 fluchten. Dies läßt Fig. 3 im linken Teil erkennen, wo der Verriegelungskopf 35 teilweise über die Durchgangsbohrung 27 hinausragt.

Zum Lösen der Kopplung brauchen die beiden Verriegelungsbolzen 33 des Koppelelementes 20 nur in die Entspannstellung gebracht werden. Dann lassen sich die Verriegelungsbolzen 33 mit ihren Verriegelungsköpfen 34 und 35 wieder aus den Aufnahmen der Quertraversen 11 und 11' ziehen. Die Aufnahmen in den Quertraversen 11 und 11' können auch so angeordnet und ausgebildet sein, daß sie auch die aus dem Grundelement herausragenden Abschnitte der Tragbolzen 30 aufnehmen.

Wie die Fig. 11 und 12 zeigen, kann der Verriegelungsbolzen 33 mit dem Spannhebel 40 in dem Koppelelement 20 gehalten werden. Dabei wird der Hebel 40 über den Schlitz 26 im Koppelelement 20 in eine Bohrung desselben eingeführt und darin festgelegt. Die aufeinanderstoßenden Quertraversen 11 und 11' sind an den einander zugekehrten Stirnseiten mit einem Einsatzstück 60 abgeschlossen, das eine Lagerbohrung 61 für den Verriegelungsbolzen 33 aufweist. Damit die an dem Koppelelement 20 beidseitig vorstehenden Enden des Verriegelungsbolzens 33 mit den seitlich abstehenden Spannbolzen 64 und 65 in die Lagerbohrungen 61 der Einsatzstücke 60 eingeführt werden können, ist die Lagerbohrung 61 jeweils mit diametral angeordneten Längsschlitzen 62 und 63 versehen. Wird der Verriegelungsbolzen 33 mit dem Hebel 40 verdreht, dann hintergreifen die Spannbolzen 64 und 65 die Stirnseiten der Einsatzstücke 60 im Bereich der Lagerbohrung 61. Der Bereich um die Lagerbohrung 61 kann dabei als Spannkurve 66 bzw. 67 ausgelegt sein.

## Patentansprüche

1. Büromöbelkombination aus mehreren Büromöbeln, insbesondere Bürotischen, die ein Gestell aus einer einheitlichen Quertraverse (11,11') mit seitlichen Beinen (12,12') aufweisen und die mittels nicht selbststehender, mit Bolzen (33) und Aufnahmen (61) versehener Koppelelemente (20) miteinander verbindbar sind, wobei die Koppelelemente (20) im Außenquerschnitt im wesentlichen an den Außenquerschnitt der Quertraversen (11,11') angepaßt sind und in Langsrichtung der Quertraversen (11,11') eine vorgegebene, identische Abmessung aufweisen,
dadurch gekennzeichnet,
daß die Aufnahmen (61) in die Stirnseiten der Quertraversen (11,11') eingebracht sind,
daß die Aufnahmen (61) der Quertraversen (11,11') als Bolzen drehbar gelagerte Verriegelungsbolzen (33) tragen,
daß die Verriegelungsbolzen (33) mit exzentrischen Verriegelungsköpfen (34,35) oder mit abstehenden Spannbolzen (64,65) an beiden Stirnseiten der Koppelelemente (20) vorstehen und
daß durch Verdrehen der Verrieglungsbolzen (33) die in die Aufnahmen (61) der Quertraversen (11,11') eingeführten Verriegelungsköpfe (34,35) oder Verriegelungsbolzen (64,65) sich selbst darin verspannen oder die Aufnahmen (61) in den Quertraversen (11,11') hintergreifen und so die Quertraversen (11,11') an dem Koppelelement (20) und gegeneinander verspannen.

2. Büromöbelkombination nach Anspruch 1,
dadurch gekennzeichnet,
daß die Quertraversen (11,11') und die Koppelelemente (20) einen Querschnitt nach Art eines Langloches aufweisen, wobei die größere Abmessung horizontal ausgerichtet ist und
daß die Abmessung der Koppelelemente (20) in Längsrichtung der miteinander zu verbindenden Quertraversen (11,11') etwa 25 mm beträgt.

3. Büromöbelkombination nach Anspruch 1 oder 2,
dadurch gekennzeichnet,
daß die Koppelelemente (20) zwei halbkreisförmige Endteile (24,25) aufweisen, die mit einem senkrecht zum Durchmesser stehenden Vebindungssteg (21) einstückig miteinander verbunden und auf der gegenüberliegenden Seite unter Bildung eines Kabelkanals (28) mittels eines Deckels (22) verschließbar sind.

4. Büromöbelkombination nach einem der Ansprüche 1 bis 3,
dadurch gekennzeichnet,
daß in den Endteilen (24,25) der Koppelelemente (20) Durchgangsbohrungen (27) eingebracht sind, in die unverdrehbar Tragbolzen (30) eingesetzt und an beiden Stirnseiten des Koppelelementes (20) vorstehen, und
daß in exzentrischen Durchgangsbohrungen (31) der Tragbolzen (30) die Verriegelungsbolzen (33) drehbar gelagert sind.

5. Büromöbelkombination nach einem der Ansprüche 1 bis 4, dadurch gekennzeichnet,
daß die Verriegelungsköpfe (34,35) als getrennte Teile exzentrisch auf die Enden (39) der Verriegelungsbolzen (33) unverdrehbar aufgesetzt sind und
daß die im Querschnitt runden Verriegelungsköpfe (34,35) in der Entspannstellung mit dem Querschnitt der Tragbolzen (30) bündig sind, während sie in der Spannstellung um die Exzentrizität über eine Seite der Tragbolzen (30) vorstehen.

6. Büromöbelkombination nach einem der Ansprüche 1 bis 5, dadurch gekennzeichnet,
daß die Tragbolzen (30) mit Abflachungen (36,37) versehen und in entsprechend abgeflachten Aufnahmen der Quertraversen (11,11') und/oder der Durchgangsbohrungen (27) in den Endteilen (24,25) der Kopplungselemente (20) unverdrehbar gehalten sind.

7. Büromöbelkombination nach einem der Ansprüche 1 bis 6, dadurch gekennzeichnet,
daß die Endteile (24,25) und die Tragbolzen (30) mit teilweise über ihren Umfang verlaufenden Schlitzen (26) versehen sind, über die Zugang zu Sacklochaufnahmen (38) in den Verriegelungsbolzen (33) gegeben ist.

8. Büromöbelkombination nach Anspruch 7,
dadurch gekennzeichnet,
daß durch den Schlitz (26) ein Hebel (40) eingeführt ist, der L-förmig ausgebildet und mit seinem Ende unverlierbar, jedoch drehbar in der Sacklochaufnahme (38) des Verriegelungsbolzens (33) gehalten ist.

9. Büromöbelkombination nach einem der Ansprüche 1 bis 8, dadurch gekennzeichnet,
daß die Verriegelungsköpfe (34,35) an den den Tragbolzen (30) zugekehrten Stirnseiten als Spannkurven ausgebildet sind, die eine Aufnahme in einer Abschlußplatte der Quertraverse (11,11') hintergreifen und die miteinander zu verbindenden Quertraversen (11,11') in Richtung zum Koppelelement (20) ziehen.

10. Büromöbelkombination nach einem der Ansprüche 1 bis 9,
dadurch gekennzeichnet,
daß die freien Stirnseiten der Quertraversen (11,11') mit den Aufnahmen oder den Spannbolzen (44) mittels Abdeckelementen (60) abgedeckt sind.

11. Büromöbelkombination nach einem der Ansprüche 1 bis 10,
dadurch gekennzeichnet,
daß die Quertraversen (11,11') U-förmig ausgebildet sind, wobei die Seitenschenkel als Hohlkörper ausgebildet sind,
daß in die Hohlkörper stirnseitig Einsatzelemente (60) eingebracht sind, die eine Lagerbohrung (61) für den Verriegelungsbolzen (33) aufweisen, und
daß die Lagerbohrung (61) Längsschlitze (62,63) zum Einführen der an den Enden des Verriegelungsbolzens (33) abstehenden Verriegelungsköpfe (34,35) oder Verriegelungsbolzen (64,65) aufweist.

12. Büromöbelkombination nach Anspruch 11,
dadurch gekennzeichnet,
daß die Verriegelungsbolzen (64,65) in quergerichtete Sacklochbohrungen des Verriegelungsbolzens (33) eingesetzt und darin festgelegt sind.

## Claims

1. Combination of office furniture, comprising a plurality of pieces of office furniture, more especially office desks, which have a frame comprising a uniform cross-piece member (11, 11') with lateral legs (12, 12'), and which are interconnectable by means of non-self-supporting coupling members (20), which are provided with pins (33) and receiving means (61), the external cross-section of the coupling members (20) being substantially adapted to the external cross-section of the cross-piece members (11, 11'), and said coupling members having prescribed, identical dimensions when viewed with respect to the longitudinal direction of the cross-piece members (11, 11'), characterised in that the receiving means (61) are introduced into the end faces of the cross-piece members (11, 11'), in that the pins for the receiving members (61) of the cross-piece members (11, 11') are rotatably mounted locking pins (33), in that the locking pins (33) protrude with eccentric locking heads (34, 35) or with protruding tensioning pins (64, 65) beyond both end faces of the coupling members (20), and in that the locking heads (34, 35) or locking pins (64, 65), which are inserted into the receiving means (61) of the cross-piece members (11, 11'), are themselves tensioned therein by rotation of the locking pins (33), or the receiving means (61) engage in the cross-piece members (11, 11') and thus tension the cross-piece members (11, 11') at the coupling member (20) and relative to one another.

2. Combination of office furniture according to claim 1, characterised in that the cross-piece members (11, 11') and the coupling members (20) have a cross-section in the form of an elongate slot, the greater dimension being horizontally orientated, and in that the dimension of the coupling members (20) is substantially 25 mm when viewed with respect to the longitudinal direction of the cross-piece members (11, 11') which are to be interconnected.

3. Combination of office furniture according to claim 1 or 2, characterised in that the coupling members (20) have two semicircular end-pieces (24, 25), which are integrally interconnected by means of a connection web (21), which extends perpendicularly relative to the diameter, and are sealable on the oppositely situated side by means of a cover (22) so as to form a cable duct (28).

4. Combination of office furniture according to one of claims 1 to 3, characterised in that through-bores (27) are formed in the end-pieces (24, 25) of the coupling members (20), and supporting pins (30) are inserted non-rotatably into said bores and protrude beyond both end faces of the coupling member (20), and in that the locking pins (33) are rotatably mounted in eccentric through-bores (31) in the supporting pins (30).

5. Combination of office furniture according to one of claims 1 to 4, characterised in that the locking heads (34, 35) are non-rotatably mounted as separate parts eccentrically on the ends (39) of the locking pins (33), and in that the locking heads (34, 35), which have a circular cross-section, are flush with the cross-section of the supporting pins (30) in the non-tensioned position, while they protrude beyond one side of the supporting pins (30) in the tensioned position about the eccentric path.

6. Combination of office furniture according to one of claims 1 to 5, characterised in that the supporting pins (30) are provided with flattened portions (36, 37) and are non-rotatably retained in correspondingly flattened receiving means of the cross-piece members (11, 11') and/or of the through-bores (27) in the end-pieces (24, 25) of the coupling members (20).

7. Combination of office furniture according to one of claims 1 to 6, characterised in that the end-pieces (24, 25) and the supporting pins (30) are provided with slots (26), which extend partially over their periphery and via which access is gained to blind-bore receiving means (38) in the locking pins (33).

8. Combination of office furniture according to claim 7, characterised in that a lever (40) is introduced through the slot (26), said lever having an L-shaped configuration and being non-detachably retained with its end, but being rotatably retained in the blind-bore receiving means (38) of the locking pin (33).

9. Combination of office furniture according to one of claims 1 to 8, characterised in that the locking heads (34, 35) are configured as tensioning cams/curved tensioning means at the end faces facing the supporting pins (30), said heads engaging behind a receiving means in an end plate of the cross-piece member (11, 11') and drawing the cross-piece members (11, 11') which are to be interconnected in the direction towards the coupling member (20).

10. Combination of office furniture according to one of claims 1 to 9, characterised in that the free end faces of the cross-piece members (11, 11') having the receiving means or the tensioning pins (44) are covered by means of covering elements (60).

11. Combination of office furniture according to one of claims 1 to 10, characterised in that the cross-piece members (11, 11') have a U-shaped configuration, the lateral arms being configured as hollow bodies, in that insert elements (60) are introduced into the end faces of the hollow bodies and have a bearing bore (61) for the locking pin (33), and in that the bearing bore (61) has elongate slots (62, 63) for the introduction of the locking heads (34, 35) or locking pins (64, 65) which protrude beyond the ends of the locking pin (33).

12. Combination of office furniture according to claim 11, characterised in that the locking pins (64, 65) are inserted into transversely orientated blind bores in the locking pin (33) and secured therein.

## Revendications

1. Combinaison de meubles de bureau comprenant plusieurs meubles de bureau, en particulier des tables de bureau, qui présentent un piètement constitué par une traverse standard (11, 11') avec des pieds latéraux (12, 12') et qui au moyen d'éléments d'accouplement non autonomes (20), présentant des boulons (33) et des logements (61) peuvent être connectés les uns aux autres, la section transversale extérieure des éléments d'accouplement (20) étant en substance adaptée à la section transversale extérieure des traverses (11, 11'), les éléments d'accouplement (20) présentant, en direction longitudinale des traverses (11, 11'), une dimension identique de consigne,
caractérisée
en ce que les logements (61) sont pratiqués dans les faces frontales des traverses (11, 11'),
en ce que les logements (61) des traverses (11, 11') portent, en tant que boulons, des boulons de verrouillage (33) montés à rotation,
en ce que les boulons de verrouillage (33) font, de part et d'autre des éléments d'accouplement (20), protubérance par des têtes de verrouillage (34, 36) excentriques ou par des boulons tendeurs (64, 65) en saillie, et
en ce que par la rotation des boulons de verrouillage (33), les têtes de verrouillage (34, 35) ou les boulons de verrouillage (64, 65) introduits dans les logements (61) des traverses (11, 11') s'y engagent par eux-mêmes sous précontrainte ou viennent s'engager derrière les logements (61) dans les traverses (11, 11') et réunissent de la sorte sous précontrainte les traverses (11, 11') et l'élément d'accouplement (20) ainsi que mutuellement les traverses.

2. Combinaison de meubles de bureau suivant la revendication 1,
caractérisée
en ce que les traverses (11, 11') et les éléments d'accouplement (20) présentent une section transversale de nature oblongue, la dimension maximale du trou oblong étant orientée horizontalement, et
en ce que la dimension des éléments d'accouplement (20) en direction longitudinale des traverses (11, 11') à réunir est d'environ 25 mm.

3. Combinaison de meubles de bureau suivant la revendication 1 ou la revendication 2,
caractérisée
en ce que les éléments d'accouplement (20) présentent deux éléments terminaux de forme semi-circulaire (24, 25), qui font partie intégrante d'une entretoise de liaison (21) disposée perpendiculairement au diamètre et qui du côté opposé peuvent être obturés au moyen d'un couvercle (22) avec formation d'un canal pour câbles (28).

4. Combinaison de meubles de bureau suivant l'une quelconque des revendications de 1 à 3,
caractérisée
en ce que dans les éléments terminaux (24, 25) des éléments d'accouplement (20) sont pratiquées des forures de passage (27), dans lesquels sont placés à l'abri de la rotation des boulons de support (30) qui font protubérance des deux côtés frontaux de l'élément d'accouplement, et
en ce que dans les forures de passage excentriques (31) des boulons de support (30) sont montés à rotation les boulons de verrouillage (33).

5. Combinaison de meubles de bureau suivant l'une quelconque des revendications de 1 à 4,
caractérisée
en ce que les têtes de verrouillage (34, 35) sont montés à l'abri de la rotation sous forme d'éléments séparés de manière excentrique sur les extrémités (39) des boulons de verrouillage (33), et
en ce que les têtes de verrouillage (34, 35) à section transversale ronde sont en position non précontrainte situés à fleur de la section transversale des boulons de support (30), tandis que dans la position sous précontrainte les têtes de verrouillage font protubérance de la dimension de l'excentricité sur un côté des boulons de support (30).

6. Combinaison de meubles de bureau suivant l'une quelconque des revendications de 1 à 5,
caractérisée
en ce que
les boulons de support (30) présentent des biseaux (36, 37) et sont, dans des logements présentant des biseaux similaires prévus dans les traverses (11, 11') et/ou dans les forures de passage (27), maintenus à l'abri de la rotation dans les éléments terminaux (24, 25) des éléments d'accouplement (20).

7. Combinaison de meubles de bureau suivant l'une quelconque des revendications de 1 à 6,
caractérisée
en ce que les éléments terminaux (24, 25) et les boulons de support (30) présentent des fentes (26) couvrant partiellement leur pourtour, fentes donnant accès à des logements en cul de sac (38) dans les boulons de verrouillage (33).

8. Combinaison de meubles de bureau suivant la revendication 7,
caractérisée
en ce qu'au travers la fente (26) est introduit un levier (40), qui est en forme de L et dont l'extrémité est maintenue à l'abri de la perte, mais à rotation, dans le logement en cul de sac (38) du boulon de verrouillage (33).

9. Combinaison de meubles de bureau suivant l'une quelconque des revendications de 1 à 8,
caractérisée
en ce que sur les faces frontales orientées vers les boulons de support (30), les têtes de verrouillage (34, 35) ont la forme de cames de précontrainte, qui viennent s'engager derrière un logement dans une plaque d'obturation de la traverse (11, 11') et qui sollicitent en direction de l'élément d'accouplement les traverses (11, 11') qui doivent être réunies.

10. Combinaison de meubles de bureau suivant l'une quelconque des revendications de 1 à 9,
caractérisée
en ce que les faces frontales libres des traverses (11, 11') avec les logements ou les boulons tendeurs (44) sont recouvertes au moyen d'éléments de recouvrement (60).

11. Combinaison de meubles de bureau suivant l'une quelconque des revendications de 1 à 10,
caractérisée
en ce que les traverses (11, 11') sont en forme de U, dont les ailes latérales ont la forme de corps creux,
en ce que dans les corps creux sont montés du côté frontal des éléments d'insertion (60) qui présentent une forure (61) pour la mise en place du boulon de verrouillage (33) et
en ce que la forure (51) présente des fentes longitudinales (62, 63) pour l'introduction des têtes de verrouillage (34, 35) ou des boulons de verrouillage (64, 65) faisant saillie aux extrémités du boulon de verrouillage (33).

12. Combinaison de meubles de bureau suivant la revendication 11,
caractérisée
en ce que les boulons de verrouillage (64, 65) sont montés dans des forures en cul de sac à direction transversale du boulon de verrouillage (33) et y sont assujettis.
